# EUROPÄISCHE PATENTSCHRIFT

(11) **EP 1 390 267 B1**
(45) Veröffentlichungstag und Bekanntmachung des Hinweises auf die Patenterteilung: **09.08.2006**
(21) Anmeldenummer: 01986944.5
(22) Anmeldetag: 31.12.2001
(51) Int. Cl.: B65D 33/04, B65D 65/40, B32B 27/10

(54) **TÜTE FÜR LEBENSMITTEL MIT SICHTFENSTER**
BAG FOR FOODSTUFFS WITH A WINDOW
SACHET ALIMENTAIRE COMPORTANT UN REGARD

(30) Priorität: 14.05.2001 DE 20108128 U
(43) Veröffentlichungstag der Anmeldung: 25.02.2004
(73) Patentinhaber: BMS Papier Concept GmbH, 65191 Wiesbaden (DE)
(72) Erfinder: BAREIS, Frank, 65191 Wiesbaden (DE); SCHWALD, Juergen, 65191 Wiesbaden (DE)
(74) Vertreter: Richardt, Markus Albert
(86) Internationale Anmeldenummer: PCT/EP2001/015373
(87) Internationale Veröffentlichungsnummer: WO 2002/092448

(56) Entgegenhaltungen:
- EP-A- 0 867 379
- WO-A-93/22207
- BE-A- 477 573
- FR-A- 1 441 107
- US-A- 6 033 114

## Beschreibung

Die vorliegende Erfindung betrifft eine Tüte zum Umhüllen von Lebensmitteln, insbesondere von Brot, Brötchen und Snacks mit mindestens einem Sichtfenster.

Lebensmittelverpackungen haben grundsätzlich die Aufgabe, das Produkt vor Austrocknen und Aromaverlust sowie vor schädlichen äußeren Einflüssen zu schützen. Außerdem müssen sie gesundheitlich unbedenklich sein. In Bezug auf die Haltbarkeit und Frische des Brotes kommt es einerseits darauf an, dass das Brot, Brötchen, der Snack nicht austrocknet und andererseits, dass die Kruste des Brotes trotzdem knusprig und für den Verbraucher wohlschmeckend bleibt.

Frisches Brot wird in Bäckereien üblicherweise in Bögen aus Papier eingepackt oder in Tüten aus Papier oder Kunststoff oder einem Verbundmaterial daraus verpackt. Bei herkömmlichen Umhüllungen aus Papier ist nachteilig, dass die Schnittkante des angeschnittenen Brotes schon nach wenigen Stunden trocken und hart wird. Bei Kunststoffumhüllungen hingegen wird zwar die Feuchtigkeit des Brotes gehalten, jedoch nimmt die Kruste die Feuchtigkeit auf und wird dadurch weich und gummiartig. Darüber hinaus hat der Kunde kein Wohlempfinden, wenn ein Naturprodukt wie Brot in eine seh- und fühlbare Kunststoffverpackung eingepackt wird.

Eine weitere Anforderung an eine Verpackung für Brot, insbesondere im Einsatz von Bäckereien, ist die leichte Handhabbarkeit. Das Brot soll zügig ohne großen Aufwand eingepackt werden können, damit der Kunde so effizient wie möglich bedient werden kann und alle Krümel in der Tüte bleiben und sich nicht auf dem Tisch verteilen.

Auch kann die Anforderung bestehen, das Brot direkt nach dem Entnehmen aus dem Ofen noch backwarm zu verpacken. Herkömmlich eingesetzte Verpackungsmaterialien, insbesondere aus Kunststoff, sind hierfür nicht einsetzbar, da das Brot sehr schnell schimmlig wird, wenn es zu warm eingepackt wird.

Aus der DE 197 120 52 C2 und der EP 0 867 379 A1 ist eine Tüte für Lebensmittel bekannt, die eine ausreichend lange Haltbarkeit und Frische eines Lebensmittels, insbesondere von Brot bei leichter Handhabbarkeit gewährleistet. Die Tüte besteht aus einem Verbundmaterial mit mindestens einer ersten Schicht aus einem zellstoffhaltigen Material und einer zweiten Schicht aus Kunststoff, wobei die erste Schicht ein spezifisches Gewicht von 15 bis 40 g/m² und die zweite Schicht eine Dicke von 6 bis 20 µm aufweist, und wobei das Verbundmaterial perforiert ist sowie das Verhältnis von offener zu geschlossener Fläche des Verbundmaterials zwischen 1/50 und 1/250 liegt.

Neben der leichten Handhabbarkeit ist ein besonderer Vorteil dieser Tüte, dass sie durch die Perforation des Verbundwerkstoffs in bestimmter Weise atmungsaktiv ist. Es erfolgt ein geregelter Austausch von Feuchte zwischen dem Tüteninneren und der Umgebung. Einerseits kann so viel Feuchte aus der Tüte entweichen, dass zum Beispiel die Kruste von Brot die vom Inneren des Brotes aufgenommene Feuchte abgeben kann. Andererseits entweicht aber nur so wenig Feuchte, dass ein angeschnittenes Brot selbst nach Ablauf von vier Tagen noch eine ausreichende Feuchte besitzt, so dass es für den Verbraucher immer noch schmackhaft ist.

Über das Verhältnis von offener Fläche zur Gesamtfläche des Verbundmaterials, d. h. durch die Wahl von Lochgröße und Anzahl der Löcher pro Fläche, kann bei dieser vorbekannten Tüte der Feuchteaustausch zwischen Tüteninnerem und der Umgebung eingestellt werden. So ist bei einem kleinen Verhältnis von offener Fläche zu Gesamtfläche des Verbundmaterials der Feuchte Übergang von dem Tüteninneren zu der Umgebung gering, während bei großem Verhältnis der Feuchte Übergang groß ist. Dadurch kann die Tüte für verschiedene Brottypen - Brot mit harter oder weicher Kruste, saftiges oder härteres Brot - in seinen Eigenschaften optimal angepasst werden. Auch kann die Tüte bei entsprechen gewähltem Verhältnis von offener Fläche zur Gesamtfläche des Verbundmaterials zum Verpackung von noch ofenwarmen Brot oder aber zum Verpacken des bereits erkalteten Brotes im Verkauf eingesetzt werden.

Durch die Kombination von einer zellstoffhaltigen Schicht mit einer Kunststoffschicht wird neben einer kontrollierten Abgabe von Feuchtigkeit auch ein Lichtschutz bewirkt. Auch fühlt sich die zellstoffhaltige Schicht, sofern sie außen liegt, angenehmer an als eine Kunststoffschicht, und ist zudem leicht bedruckbar.

Das Verbundmaterial ist gleichzeitig ausreichend reißfest und in seiner Masse auf ein Minimum reduziert, so dass der anfallende Verpackungsmüll sehr gering ist, wenn die Tüte nicht mehr verwendet werden kann. Diese Tüte lässt sich nicht nur zum Frischhalten von Brot, sondern auch von anderen Lebensmitteln wie beispielsweise Aufschnitt, Käse, Gemüse, Fleisch oder Fisch nutzen.

Die erste Schicht des Verbundmaterials besteht bevorzugt aus Papier oder Zellulose. Der Kunststoff der zweiten Schicht besteht vorzugsweise aus einem Polyethylen, wobei sich insbesondere ein LDPE (Low-Density-Polyethylen) mit einer Dichte von 0,915 bis 0,925 g / cm³ oder ein LLDPE (Linear-Low-Density-Polyethylen) mit einer Dichte von 0,92 bis 0,935 g/ cm³ eignet. Bei der Auswahl ist wesentlich die Reißfestigkeit und auch die Hitzebeständigkeit entscheidend.

So sollte die Kunststoffschicht insbesondere bei Tüten für Backwaren zu verpackende Brote bis mindestens 120 °C temperaturbeständig sein, damit das Brot möglichst frühzeitig nach Herausnehmen aus dem Ofen eingepackt werden kann.

Die erste und die zweite Schicht können lösbar miteinander verbunden sein, so dass das Verbundmaterial weitestgehend in seine Komponenten zerlegt werden kann. Hieraus ergeben sich insbesondere Vorteile beim Recycling. Die Schichten des Verbundmaterials können jedoch auch fest miteinander verbunden sein, beispielsweise in der Form, dass die Kunststoffschicht auf die zellstoffhaltige Schicht aufgedampft ist.

Die Tüte kann in ihrer Längsausrichtung mindestens eine Naht aufweisen. Wenn dabei insbesondere die zweite Schicht die Innenseite der Tüte bildet, kann die Naht durch Versiegelung, Verkleben und/oder Verschweißen der zweiten Schicht gebildet werden. Durch das Verschweißen, Verkleben und/oder Versiegeln der aneinander liegenden Kunststoffschichten wird an der Stelle der Naht auch die darüber liegende erste Schicht aus dem zellstoffhaltigem Material mit der zweiten Schicht verbunden. Somit wird selbst bei grundsätzlich voneinander lösbaren Schichten die Stabilität und Festigkeit der Tüte gewährleistet.

Das übereinander liegende Verbundmaterial an der Bodenseite der Tüte ist bevorzugt mit einer Doppelfalz in einander eingeschlagen. Die durch das Falzen aufeinander liegenden ersten Schichten des Verbundmaterials können dann miteinander verklebt werden, so dass auch hier ein fester Verbund gerade bei einem ansonsten voneinander lösbaren Verbundmaterial möglich ist.

Bei der aus der DE 197 12 052 C2 bekannten Tüte wird eine Perforation mit Löchern eines mittleren Durchmessers von 0,3 mm bis 1,5 mm, beispielsweise 1 mm, bevorzugt. Bei dieser Lochgröße ist ein wirksamer Schutz des Brotes vor Lichteinflüssen und Verschmutzung bei gleichzeitigem Feuchteaustausch gewährleistet.

Von der aus der DE 197 12 052 C2 bekannten Tüte für Lebensmittel ausgehend liegt der Erfindung die Aufgabe zu Grunde, eine verbesserte Tüte für Lebensmittel zu schaffen.

Die der Erfindung zu Grunde liegende Aufgabe wird mit den Merkmalen des unabhängigen Schutzanspruchs 1 erfüllt. Bevorzugte Weiterbildungen der Erfindung sind in den abhängigen Schutzansprüchen angegeben.

Die Erfindung erlaubt es, ein oder mehrere Sichtfenster auf einer Tüte zum Umhüllen von Lebensmitteln, insbesondere von Brot, aus einem Verbundmaterial zu realisieren, dadurch dass die erste Schicht des Verbundmaterials aus dem zellstoffhaltigen Material an ein oder mehreren Stellen unterbrochen ist. Dort wo die Schicht aus dem zellstoffhaltigem Material unterbrochen ist, wird die Wandung der Tüte nur durch die zweite Schicht des Verbundmaterials aus Kunststoff gebildet, welche transparent, gelocht oder auch ungelocht, ist.

Dies ermöglicht eine vorteilhafte Präsentation des in der Tüte eingehüllten Lebensmittels, da es durch das oder die Sichtfenster in dem Verbundmaterial möglich ist, das Lebensmittel in Augenschein zu nehmen. Dieser Vorteil ist von besonderer Wichtigkeit bei dem Verkauf von Lebensmitteln im Selbstbedienungsbereich oder bei der Präsentation von Lebensmitteln auf Verkaufstheken.

Überraschenderweise beeinflusst die Unterbrechung der ersten Schicht des Verbundmaterials aus zellstoffhaltigem Material die Frischhalte-Eigenschaften der erfindungsgemäßen Tüte nicht wesentlich, vor allem dann nicht, wenn die Größe der Unterbrechung ca. ½, vorzugsweise 1/3 der Gesamttüten-Oberfläche nicht überschreitet. Auf diese Art und Weise kann die Frischhalte-Eigenschaft in vorteilhafter Weise mit einer verkaufsfördernder Präsentation des von der Tüte eingehüllten Lebensmittels verbunden werden.

Im Bereich der Unterbrechung der ersten Schicht des Verbundmaterials aus zellstoffhaltigem Material bildet also allein die zweite Schicht des Verbundmaterials aus Kunststoff die Wandung der Tüte. In diesem Bereich der Tüte kann die zweite Schicht des Verbundsmaterials aus Kunststoff gelocht oder auch ungelocht sein, was wiederum überraschenderweise die Frischhalte-Eigenschaften der erfindungsgemäßen Tüte nicht wesentlich beeinflusst, sofern der Bereich der Unterbrechung nicht wesentlich über ½, vorzugsweise 1/3 der Gesamttüten-Oberfläche beträgt. Besonders gute Ergebnisse werden dann erzielt, wenn die zweite Schicht auch in dem Bereich der Unterbrechung gelocht ausgeführt ist.

Grundsätzlich kann das oder die Sichtfenster durch Unterbrechung der ersten Schicht aus dem zellstoffhaltigem Material an jeder beliebigen Stelle der Tüte realisiert werden.

Nach einer bevorzugten Ausführungsform der Erfindung ist ein mittlerer Bereich der Tüte mit einem Sichtfenster versehen. Dieser Bereich kann beispielsweise rechteckig sein oder sich über die gesamte Länge der Tüte streifenförmig erstrecken. Diese Ausführungsform ist besonders geeignet für die Verpackung von Brotlaiben, da die Tüten mit den Brotlaiben waagerecht oder schräg ins Regal gelegt werden, so dass der angesprochene Verbraucher von oben das in der Tüte verpackte Brotlaib betrachten kann.

In einer weiteren bevorzugten Ausführungsform der Erfindung ist in zumindest einem seitlichen Bereich der Tüte das zellstoffhaltige Material ausgespart. Diese Ausführungsform ist besonders vorteilhaft für den Verkauf von belegten Brötchen, belegten Baguette und dergleichen, da durch die seitliche Unterbrechung der Schicht aus zellstoffhaltigem Material der Belag des Brötchens oder Baguette verkaufsfördernd erkennbar ist. Trotzdem bleibt jeweils die Frischhalte-Wirkung erhalten.

Der Gegenstand der Erfindung soll anhand eines bevorzugten Ausführungsbeispiels mit Bezugnahme auf die Fig. 1 näher erläutert werden.

Die Fig. 1 zeigt eine Ausführungsform der erfindungsgemäßen Tüte 1 aus einem Verbundmaterial. Das Verbundmaterial besteht in dem gezeigten Ausführungsbeispiel aus einer äußeren Schicht aus Zellulose mit einem spezifischen Gewicht von ca. 30 g/ m² sowie einer inneren, ca. 8µm starken Schicht aus LDPE.

Bei der Herstellung eines solchen Verbundmaterials wird die LDPE- Schicht direkt aus einer Blasfolienextruder auf die Zelluloseschicht aufgebracht und durch punktuelles Andrücken der extrudierten LDPE- Schicht an die Zelluloseschicht während der Beschichtung angeheftet und/oder verklebt.

Die Tüte besteht aus einem mehrfach gefalteten rechteckigen Bogen des Verbundmaterials, der in Längsrichtung mehrfach gefaltet ist, so dass die LDPE- Schicht die innere Schicht der Tüte bildet. Die innen liegende LDPE- Schicht ist an den aneinander liegenden freien Enden des Bogens in Längsrichtung thermisch versiegelt, so dass die Tüte in Längsrichtung eine Naht aufweist. Durch die Versiegelung ist die Zellulose- Schicht im Bereich der Naht mit der darunter befindlichen LDPE- Schicht fest verbunden. Das übereinander liegende Verbundmaterial an der Bodenseite der Tüte ist mit einer Doppelfalz ineinander eingeschlagen und die durch das Falzen aufeinander liegenden Außenseiten des Verbundmaterials sind miteinander verklebt.

Die Tüte weist eine regelmäßige Perforation auf, die durch in verschiedenen parallelen Reihen angeordnete Löcher mit einem Durchmesser von ca. 1 mm und einem Abstand von ca. 15 mm gebildet wird, wobei die Reihen einen Abstand von ca. 15 mm zueinander haben. Das Verhältnis von offener zu gesamter Fläche ergibt sich hier aus $N \times π \times {( d / 2 )}^{2} / A$
(N = Anzahl der Löcher; d = gemittelter Durchmesser der Löcher; A = Bezugsfläche) $2 \times π \times {( 1 mm / 2 )}^{2} / {( 15 mm )}^{2} = π / 450$

Die Herstellung der Tüte erfolgt vorzugsweise nach einem Inline-Verfahren. Die Perforation wird mit einer Nadelwalze entweder auf das Verbundmaterial vor seiner Verarbeitung zur Tüte aufgebracht oder es wird direkt die aus dem Verbundmaterial gefertigte Tüte gewalzt.

Die Herstellung einer schlauchförmigen Tüte kann so erfolgen, dass zunächst jeweils eine Lage aus Verbundmaterial und eine Lage aus Verbundmaterial mit einer Unterbrechung der ersten Schicht zugeschnitten wird. Die beiden Lagen werden dann übereinander gebracht und an drei Aussenkanten miteinander verschweißt. Aufgrund der Unterbrechung der ersten Schicht in der einen Lage aus Verbundmaterial resultiert dann eine Tüte mit Sichtfenster. Alternativ besteht die eine Lage aus Verbundmaterial und die andere Lage nur aus der zweiten Schicht. In diesem Fall erhält man eine Tüte mit einem Sichtfenster, welches ½ der Gesamttüten-Oberfläche einnimmt.

Die Tüte 1 weist in ihrem mittleren Bereich 2 eine streifenförmige Unterbrechung der äußeren Schicht aus Zellulose auf, so dass in diesem Bereich 2 die Wandung der Tüte nur durch die LDPE-Schicht gebildet wird. Da die LDPE- Schicht transparent ist, wirkt dieser mittlere Bereich 2 somit als Sichtfenster. Die Unterbrechung der Zelluloseschicht kann bei der Fertigung des Verbundmaterials dadurch realisiert werden, dass die Breiten der mit einem Klebevorgang aneinander fixierten Zellulose- und LDPE- Schichten entsprechend gewählt werden.

Alternativ oder zusätzlich kann die äußere Schicht aus Zellulose auch in einem oder mehreren der seitlichen Bereiche 3 unterbrochen sein, um seitliche Sichtfenster an der Tüte 1 anzubringen.

## Patentansprüche

1. Tüte zum Einhüllen von Lebensmitteln, insbesondere von Brot, Brötchen und Snacks, aus einem Verbundmaterial mit mindestens einer ersten Schicht aus einem zellstoffhaltigem Material und einer zweiten Schicht aus Kunststoff, wobei die zweite Schichte eine Dicke von 6 bis 20 µm aufweist, und wobei das Verbundmaterial perforiert ist, **dadurch gekennzeichnet, dass** die erste Schicht ein spezifisches Gewicht von 15 bis 50 g / m², vorzugsweise von 15 bis 40 g / m², aufweist, und dass das Verhältnis von offener Fläche zur Gesamtfläche des Verbundmaterials zwischen 1/50 und 1/250 liegt und die erste Schicht aus dem zellstoffhaltigem Material in zumindest einem Bereich (2, 3) zur Realisierung eines Sichtfensters unterbrochen ist, wobei das Sichtsfenster perforiert ist und das Sichtfenster zwischen 1/3 und ½ einer Gesamttüten -Oberfläche einnimmt.

2. Tüte nach Anspruch 1 , **dadurch gekennzeichnet, dass** der Bereich im Wesentlichen rechteckig, kreisförmig, ellipsoid oder streifenförmig ausgebildet ist.

3. Tüte nach Anspruch 1 und 2, **dadurch gekennzeichnet, dass** der Bereich im Wesentlichen in der Mitte der Tüte angeordnet ist.

4. Tüte nach einem der vorhergehenden Ansprüche 1 bis 3, **dadurch gekennzeichnet, dass** der Bereich zumindest an einer der Tütenseiten angeordnet ist

5. Tüte nach Anspruch 1, **dadurch gekennzeichnet, dass** das Sichtfenster streifenförmig ausgebildet ist.

## Claims

1. Bag for wrapping food items, in particular bread, rolls, and snacks, made of a composite material having at least a first layer made of a material containing cellulose and a second layer made of a plastic, the second layer being from 6 to 20 µm thick, the composite material being perforated, **characterized in that** the first layer having a specific weight of 15 to 50 g/m², preferably from 15 to 40 g/m², and the ratio of open surface area to total surface area of the composite material being between 1/50 and 1/250, and the first layer made of material containing cellulose being interrupted in at least one area (2, 3) for the purpose of forming a window, wherein the window is perforated and covers between 1/3 and ½ of an entire surface of the bag.

2. Bag in accordance with claim 1, **characterized in that** the area essentially has the shape of a square, circle, ellipsoid, or stripe.

3. Bag in accordance with claims 1 or 2, **characterized in that** the area being located essentially in the middle of the bag.

4. Bag in accordance with any one of the previous claims 1 to 3, **characterized in that** the area is located on at least one of the sides of the bag.

5. Bag in accordance with claim 1, **characterized in that** the window being lamellar.

## Revendications

1. Sachet pour l'emballage des aliments, spécialement pain, petits pains, et snacks, d'une matière mixte avec au moins une première couche d'une matière à teneur riche en cellulose et avec une seconde couche en matière plastique, où la seconde couche présente une épaisseur de 6 à 20 µm, et où la matière mixte est perforée, **caractérisé en ce que**, la première couche présente un poids spécifique de 15 à 50 g/m², de préférence de 15 à 40 g/m², et que le rapport entre la surface ouverte et la surface totale de la matière mixte est entre 1/50 et 1/250, et la première couche de la matière à teneur riche en cellulose est interrompue dans au moins une zone (2, 3) pour réaliser un regard, où le regard est perforé et le regard occupe entre 1/3 et ½ de la surface totale du sachet.

2. Sachet selon la revendication 1, **caractérisé en ce que**, la zone est formée en essence de forme rectangulaire, circulaire, elliptique ou de bande.

3. Sachet selon la revendication 1 ou 2, **caractérisé en ce que**, la zone est disposée en essence au milieu du sachet.

4. Sachet selon l'une des revendications 1 à 3, **caractérisé en ce que**, la zone est disposée au moins sur l'une des côtés du sachet.

5. Sachet selon la revendication 1, **caractérisé en ce que**, le regard est en forme de bande.
